# EUROPÄISCHE PATENTSCHRIFT

(11) **EP 1 038 800 B1**
(45) Veröffentlichungstag und Bekanntmachung des Hinweises auf die Patenterteilung: **11.09.2002**
(21) Anmeldenummer: 99125432.7
(22) Anmeldetag: 20.12.1999
(51) Int. Cl.: B65D 85/48

(54) **Verpackung mit gerahmtem oder ungerahmtem Einzelspiegel**
Packaging of framed or unframed mirror
Emballage de miroir avec ou sans cadre

(30) Priorität: 23.03.1999 DE 29905325 U
(43) Veröffentlichungstag der Anmeldung: 27.09.2000
(73) Patentinhaber: King, Rudolf C. ,Dr., 80335 München (DE)
(72) Erfinder: King, Rudolf C. ,Dr., 80335 München (DE)
(74) Vertreter: Becker Kurig Straus

(56) Entgegenhaltungen:
- US-A- 2 861 681
- US-A- 3 695 424
- US-A- 3 939 978
- US-A- 4 047 612
- US-A- 4 583 639

## Beschreibung

Die vorliegende Erfindung betrifft eine Verpackung mit einem gerahmten oder ungerahmten Einzelspiegel, gemäß einer hukömmlichen Verpackung, wie sie beispielsweise aus der US-A-3 939 978 bekannt ist.

Herkömmliche Verpackungen sehen lediglich 4 an den Ecken des Einzelspiegels befestigte Verpackungsstücke vor, die miteinander verbunden werden. Bei Aufschlag des Verpackungskartons auf den Boden, beim Umkippen der herkömmlichen Verpackung und in anderen Situationen, in denen eine Spannung aufgebracht ist, droht der Bruch der Glasscheibe.

Eine audere Verpackung ist aus der US 4047 612 bekannt, die jedoch nicht ausreichend gegen seitliche stösse schützt.

Aufgabe der vorliegenden Erfindung ist daher die Angabe einer Verpackung mit gerahmtem oder ungerahmtem Einzelspiegel, die eine möglichst bruchsichere Verpackung des Einzelspiegels in allen Handhabungssituationen sicherstellt.

Erfindungsgemäß wird angegeben eine Verpackung gemäß Anspruch 1. Eine Vertiefung ist gebildet, in welcher der Einzelspiegel so aufgenommen wird, daß er im wesentlichen parallel zu der die Vertiefung nach unten abschließenden Fläche gehalten ist, wobei die Vertiefung so bemessen ist, daß zwischen den Begrenzungskanten der Vertiefung und dem Einzelspiegel ein Abstand besteht. Dieser Abstand dient dazu , mögliche Ausgleichbewegungen des Einzelspiegels infolge eines Schlages oder Aufpralles aufzunehmen. Somit ist der Einzelspiegel schwimmend gelagert. Die Ausgleichsbewegungen erfolgen parallel zur Spiegelebene. Auf diese Weise liegt der Einzelspiegel nicht unmittelbar an den Begrenzungskanten an. Eine Konterhalterung ist vorgesehen, die auf den Einzelspiegel aufgelegt wird und den Einzelspiegel in seinem mittleren (rahmenfreien) Bereich in Verbindung mit einer Befestigung hält und abstützt. Bislang ist für jeden Einzelspiegel eine gesonderte Verpackung zu entwerfen und herzustellen, die auf Größe, Dicke und Außenform des entheltenen gerahmten oder ungerahmten Einzelspiegels abgestimmt sein muß.

Dies ist bei der vorliegenden Erfindung nicht notwendig. Durch den Abstand des Randes und ggf. der nach unten abschließenden Fläche von dem Einzelspiegel ermöglicht nur eine Verpackung die Aufnahme einer Vielzahl von Größen, Dicken und Außenformen von gerahmten und ungerahmten Einzelspiegeln. Der Abstand schützt also vor Bruch und uniformiert die Verpackung. Da nur eine Verpackung für eine Vielzahl von gerahmten und ungerahmten Einzelspiegelarten paßt, ergibt sich für den Anwender ein erheblicher Entwicklungs-, Lagerungs- und sonstiger Kostenvorteil.

Die erfindungsgemäße Verpackung, die vorzugsweise aus Polystyrol besteht, liefert eine ganzflächige allseitige Einfassung des Einzelspiegels in der Vertiefung. Mit Hilfe der Konterhalterung wird lediglich das empfindliche Glas des Einzelspiegels eingespannt und gehaltert. Das Glas liegt bevorzugt auf der vertieften Fläche auf. Der Rahmen des Einzelspiegels hat mit der Aufnahme keinen Kontakt. Aufgrund der Einspannung der Glasfläche selbst werden beim Aufschlag die Kräfte gleichmäßig verteilt und führen nicht zu einer einseitigen örtlichen Spannungsbelastung der Einzelspiegelfläche bzw. Glasfläche. Auf diese Weise ist der Einzelspiegel gegen Bruch wirksam gesichert.

Bevorzugt ist eine Unterlagenhalterung vorgesehen, die den Einzelspiegel in seinem mittleren Bereich gegenüber der Vertiefungsfläche abstützt. Diese zusätzliche Unterlagenhalterung ist nur bei Einzelspiegeln erforderlich, bei denen der Rahmen eine größere Dicke aufweist als die Glasfläche. Somit wird sichergestellt, daß der Einzelspiegel in seinem mittleren unberahmten Glasbereich plan auf der Vertiefungsfläche aufliegt. Andernfalls würde lediglich der Einzelspiegelrahmen auf der Vertiefungsfläche aufliegen, was unerwünscht ist. Bei glatter rahmenlosen Glasfläche ist eine derartige Unterlagenhalterung nicht erforderlich.

Bevorzugt sind noppenartige Erhöhungen am Rand der Verpackung vorgesehen. Diese noppenartigen Erhöhungen sind somit außerhalb der Vertiefung vorgesehen und führen zu einer zusätzlichen Handhabungssicherheit, da sie die Verpackung beim Umfallen abstützen.

Bevorzugt sind die Ränder der Verpackung abgerundet. Damit ist bei einem seitlichen Stoß, der auf eine Ecke der Verpackung gerichtet ist, die Bruchgefahr weiter gemindert und die Verpackung kann bei fehlerhafter Stapelung sich leichter nivellieren, ohne über eine Kante Schwung aufnehmen zu können. Die Verpackung rollt statt dessen bei fehlerhafter Stapelung ab und beschleunigt weniger.

Weitere Vorteile, Merkmale und Anwendungsmöglichkeiten der vorliegenden Erfindung ergeben sich aus der nachfolgenden Beschreibung zweier Ausführungsbeispiele in Verbindung mit der Zeichnung.

Fig. 1a und b zeigen einen Querschnitt bzw. perspektivische Ansicht einer Ausführungsform der Verpackung gemäß der Erfindung.

Fig. 2a und b zeigen einen Querschnitt bzw. perspektivische Ansicht einer weiteren Ausführungsform der Verpackung gemäß der Erfindung.

Fig. 3 zeigt eine Aufsicht auf die Ausführungsform auf die Fig. 1.

Die in den Figuren 1 und 3 gezeigte Ausführungsform zeichnet sich durch eine im wesentlichen rechteckige Verpackung aus Kunststoff aus. Diese Verpackung ist in einem inneren Bereich mit einer Vertiefung 4 ausgestattet, die 1-10 cm tief ist und in ihrem Bodenbereich eine flächige plane Vertiefungsfläche 6 bildet. Die Vertiefungsfläche ist so gebildet, daß sie handelsübliche Einzelspiegel aufnimmt und dabei über den Einzelspiegelrahmenrand allseitig vorsteht. Auf der Vertiefungsfläche 6 wird ein Einzelspiegel 8 (im vorliegenden Fall ein rahmenloser Einzelspiegel) aufgelegt, derart, daß seine Spiegelfläche plan auf der Vertiefungsfläche aufliegt. Zur Halterung des Einzelspiegels ist eine Konterhalterung 10 in Form einer rechteckigen Platte vorgesehen, die auf einen mittleren Bereich der Glasfläche des Einzelspiegels aufgelegt wird und mit Zugbändern (nicht gezeigt) an der Aufnahme 2 befestigt wird. Auf diese Weise wird die Konterhalterung 10 gegen die Einzelspiegelfläche und diese gegen die Vertiefungsfläche 6 gedrückt, wodurch eine wirksame Abstützung der Glasfläche des Einzelspiegels erreicht wird. Auf dem unvertieften Rand der Aufnahme 2 sind eine Vielzahl von noppenartigen Erhöhungen 18 vorgesehen, die zu einer zusätzlichen Handhabungssicherheit führen. Die Ränder der Verpackung sind bevorzugt abgerundet.

In Fig. 2 ist eine weitere Ausführungsform der Verpackung gemäß der Erfindung gezeigt. Hierbei überragt (in der Dicke) der Rahmen 12 des Einzelspiegels die Glasfläche. Auf diese Weise wäre eine direkte Auflage der Glasfläche des Einzelspiegels auf der Vertiefungsfläche 6' unmöglich. Eine Unterlagenhalterung in Form einer flachen plattenförmigen Halterung 14 ist vorgesehen, welche zwischen Vertiefungsfläche 6' und Einzelspiegel 8' eingeführt wird. Sie führt zur wirksamen Abstützung des Einzelspiegels im mittleren unberahmten Bereich. Auf diese Weise ist eine Auflage des Einzelspiegelrahmens 12 in der Vertiefungsfläche 6' vermieden.

Die erfindungsgemäße Verpackung zeichnet sich gegenüber handelsüblichen Verpackungen durch weitgehende Bruchsicherheit der verpackten Einzelspiegel auch in schwierigen Handhabungssituationen, d.h. bei Stoß, Wurf, Schlag und beim Umkippen aus. Dabei wird der Stoß abgefedert und führt nicht zu einer einseitigen lokalen Spannungsbeaufschlagung der Spiegelfläche. Die Einzelspiegelfläche ist wirksam eingespannt. Bei einem seitlichen Aufschlag kann der Spiegel, der durch die Spannung der mit dem Zugband befestigten Konterhalterung 10,10' gehalten und verlangsamt wird, sich in Richtung des Stoßes verschieben, was einer schwimmenden Aufhängung gleichkommt. Durch die konstruktionsbedingte Verlangsamung kann der Spiegel zum stehen kommen, bevor er mit einer Ecke oder Seite der Aufnahme 2,2' in Berührung gelangt.

Bislang ist für jeden Einzelspiegel eine gesonderte Verpackung zu entwerfen und herzustellen, die auf Größe, Dicke und Außenform des gerahmten oder ungerahmten Einzelspiegels abgestimmt sein muß.

Dies ist bei der vorliegenden Erfindung nicht notwendig. Durch den Abstand des Randes 16, 16' und der nach unten abschließenden Fläche 6, 6' von dem Einzelspiegel ermöglicht nur eine Verpackung die Aufnahme einer Vielzahl von Größen, Dicken und Außenformen von gerahmten und ungerahmten Einzelspiegeln. Der Abstand schützt also vor Bruch und uniformiert die Verpackung. Da nur eine Verpackung für eine Vielzahl von gerahmten und ungerahmten Einzelspiegelarten paßt, ergibt sich für den Anwender ein erheblicher Entwicklungs-, Lagerungs- und sonstiger Kostenvorteil.

## Patentansprüche

1. Verpackung mit einem gerahmten oder ungerahmten Einzelspiegel (8,8') oder dgl., mit einer den Einzelspiegel (8,8') allseitig überragenden Aufnahme (2,2'), die eine flächige Vertiefung (4) aufweist, in welcher der Einzelspiegel (8,8') derart aufnehmbar ist, dass seine Unterseite im wesentlichen parallel zu der die Vertiefung (4) nach unten abschließenden Fläche (6,6') in der Verpackung angeordnet ist, **dadurch gekennzeichnet; dass** die Vertiefung (4) so bemessen ist, dass zwischen den Begrenzungskanten (16) der Vertiefung (4) und dem Einzelspiegel (8,8') bzw seinem Rahmen (12') ein freier Abstand besteht, der für mögliche Bewegungen des Einzelspiegels infolge eines Schlages oder Aufpralls zur Verfügung steht, eine Konterhaltung (10,10') vorgesehen ist, um den Einzelspiegel (8,8') in einem mittleren Bereich seiner der Fläche (6,6') abgewandten Oberfläche zu halten und abzustützen, und eine Befestigung, die die Konterhalterung (10,10') und den Einzelspiegel (8,8') bzw. seinen Rahmen (12') in der Vertiefung (4) fixiert.

2. Verpackung nach Anspruch 1, **dadurch gekennzeichnet, dass** eine Unterlagenhalterung (14) vorgesehen ist, die zwischen Einzelspiegel (8,8') und Vertiefungsfläche (6,6') aufnehmbar ist und den Einzelspiegel in seinem mittleren Bereich gegenüber der Vertiefungsfläche (6,6') abstützt.

3. Verpackung nach Anspruch 1 oder 2, **dadurch gekennzeichnet, dass** sie einen umlaufenden erhöhten Randbereich aufweist, auf dem noppenartige Erhöhungen (18) vorgesehen sind.

4. Verpackung nach einem der vorhergehenden Ansprüche, **dadurch gekennzeichnet, dass** der Randbereich der Verpackung in seinen Ecken abgerundet ist.

5. Verpackung nach einem der vorhergehenden Ansprüche, **dadurch gekennzeichnet, dass** die Befestigung eine Umgürtungseinrichtung oder ein Zugband aufweist, um die Konterhalterung (10,10') gegen den Einzelspiegel (8,8') zu pressen.

## Claims

1. A packaging having a framed or unframed single mirror (8, 8') or the like, having a support (2, 2') projecting past said single mirror (8, 8') on all sides, which has a flat recess (4) in which said single mirror (8, 8') is receivable such that its rear side is substantially arranged in a parallel relation to an area (6, 6') delimiting said recess (4) at its bottom in said packaging,
**characterized in that**
said recess (4) has such dimensions that there is a clearance in-between the delimiting edges (16) of said recess (4) and said single mirror (8, 8') and its frame (12'), respectively, being adapted to allow a possible movement of said single mirror due to a bang or impact;
a counter-abutment mechanism (10, 10') is provided to hold and support said single mirror (8, 8') in a central region of its surface, being opposite to said area (6, 6'); and
a stabilizing mechanism which fixes said counter-abutment mechanism (10, 10') and said single mirror (8, 8') and said frame (12'), respectively, in said recess (4).

2. The packaging according to claim 1, **characterized in that** an underlay support element (14) is adapted to be receivable in-between the single mirror (8, 8') and the recessed area (6, 6') and to support said single mirror in its central region relative to said recessed area (6, 6').

3. The packaging according to claim 1 or claim 2, **characterized in that** it has a surrounding raised edge region provided with knob-like projections (18).

4. The packaging according to any one of the preceding claims, **characterized in that** said edge region of said packaging has rounded corners.

5. The packaging according to any one of the preceding claims, **characterized in that** said stabilizing mechanism comprises a drawing tie or a surrounding strap mechanism to force said counter-abutment mechanism (10, 10') against said single mirror (8, 8').

## Revendications

1. Emballage avec une glace individuelle (8, 8') ou similaire, encadrée ou non, comprenant un logement (2, 2') dépassant la glace individuelle (8, 8') de tous les côtés et présentant un évidemment (4) plan pouvant recevoir la glace individuelle (8, 8') de manière à ce que sa face inférieure soit essentiellement disposée parallèlement à la face (6, 6') affleurée vers le bas à l'évidemment (4) dans l'emballage, **caractérisé en ce que** l'évidemment (4) soit dimensionné de manière à ce qu'un écart libre existe entre les bords de délimitation (16) de l'évidemment (4) et la glace individuelle (8, 8'), voire son cadre (12'), lequel écart est disponible pour les mouvements possibles de la glace individuelle suite à un coup ou un choc, un support de blocage (10, 10') étant prévu pour maintenir et supporter la glace individuelle (8, 8') dans une zone médiane de sa surface détournée de sa face (6, 6') et une fixation fixant le support de blocage (10, 10') et la glace individuelle (8, 8') voire son cadre (12') dans l'évidemment (4).

2. Emballage selon la revendication 1, **caractérisé en ce qu'**un support d'appui (14) est prévu qui peut être reçu entre la glace individuelle (8, 8') et la face d'évidemment (6, 6') et qui supporte la glace individuelle dans sa zone médiane opposée à la face d'évidemment (6, 6').

3. Emballage selon l'une quelconque des revendications 1 ou 2, **caractérisé en ce qu'**il présente une zone périphérique surélevée et continue sur laquelle sont prévues des élévations (18) du type de nopes.

4. Emballage selon l'une quelconque des revendications précédentes, **caractérisé en ce que** la zone périphérique de l'emballage est arrondie en ses coins.

5. Emballage selon l'une quelconque des revendications précédentes, **caractérisé en ce que** la fixation présente un dispositif d'enceinte ou un ruban pour presser le support de blocage (10, 10') contre la glace individuelle (8, 8').
